# EUROPÄISCHE PATENTSCHRIFT

(11) **EP 1 752 577 B1**
(45) Veröffentlichungstag und Bekanntmachung des Hinweises auf die Patenterteilung: **05.03.2008**
(21) Anmeldenummer: 06015424.2
(22) Anmeldetag: 25.07.2006
(51) Int. Cl.: D06F 37/22, D06F 37/26

(54) **Waschmaschine mit Aufhängehalterungen für ein schwingbewegliches Aggregat**
Washing machine with mountings for the suspension of an oscillating unit
Machine à laver avec des fixations pour la suspension d'un groupe oscillant

(30) Priorität: 09.08.2005 DE 102005038013
(43) Veröffentlichungstag der Anmeldung: 14.02.2007
(73) Patentinhaber: Miele & Cie. KG, 33332 Gütersloh (DE)
(72) Erfinder: Fechtel, Benedikt, 33378 Rheda-Wiedenbrück (DE); Hollenhorst, Matthias, 59556 Lippstadt (DE); Nieder, Antje, 33332 Gütersloh (DE)

(56) Entgegenhaltungen:
- EP-A1- 0 043 429
- EP-B1- 0 263 741
- DE-A1- 10 256 465
- DE-B- 1 184 700
- DE-C2- 4 108 094

## Beschreibung

Die Erfindung betrifft eine Waschmaschine mit einem gegenüber dem Maschinengehäuse schwingbeweglichen Waschaggregat, umfassend neben einer Waschtrommel auch einen die Waschtrommel umgebenden Laugenbehälter, an dem Aufhängehalterungen mit Durchgangsöffnungen für Federn vorgesehen sind, die wiederum zur schwingbeweglichen Halterung des Aggregates am Maschinengehäuse befestigt sind.

Bei Waschmaschinen mit einem schwingbeweglichen Waschaggregat ist es bekannt, am Laugenbehälter Aufhängehalterungen für die Zugfedern in Form von mehreren nebeneinander angeordneten Bögen zu befestigen. Die Höhenpositionierung des schwingenden Aggregats erfolgt dabei durch Einhängen der Federn in dem jeweils höher oder niedriger am Laugenbehälter angeordneten Bogen. So sind Federaufhängungen beispielsweise aus der EP 0 263 741 B1, sowie der DE 41 08 094 C2 bekannt, die insbesondere die schwingbewegliche Aufhängung des Waschaggregates in einem Maschinengehäuse zeigen. Die Federn werden dabei in entsprechende Einhängepunkte am Laugenbehälter geführt. Durch Schwingbewegungen beim Schleuderbetrieb der Waschmaschine kommt es dabei zu Relativbewegungen zwischen Federhaken und Laugenbehälter, die im ungünstigsten Fall zum Abrieb am Laugenbehälter bzw. Einarbeiten der Federhaken in den Laugenbehälter führen können. Besonders problematisch gestaltet sich dieser Abrieb bei aus Kunststoff geformten Laugenbehältern.

Aus der DE 102 56 465 A1 ist es bekannt, in die Öffnung zur Federeinhängung eine Zwischeneinlage aus Kunststoff einzusetzen. Diese Zwischeneinlage ist als Öse ausgeführt, die aus einem weichen Trägerteil und einem harten Einsatzteil besteht, wobei das harte Einsatzteil die Innenumrandung der Öse bildet, die mit dem eingehängten Federhaken in Kontakt tritt.

Der Erfindung stellt sich somit die Aufgabe, die Verschleißfestigkeit und die Haltbarkeit von Aufhängehalterungen für Kunststofflaugenbehälter zu verbessern.

Erfindungsgemäß wird diese Aufgabe mit den Merkmalen des Anspruchs 1 gelöst. Vorteilhafte Ausgestaltungen und Weiterbildungen der Erfindung ergeben sich aus den nachfolgenden Unteransprüchen.

Infolge der Einbindung eines metallischen Elementes in der aus Kunststoff angeformten Aufhängehalterung, kann der Verschleiß erheblich reduziert werden, weil bei den auftretenden Relativbewegungen anstelle einer Kunststoff-Metall Reibung eine Metall auf Metall Reibung bereitgestellt wird. Der aus Draht geformte Federhaken greift somit in einen gehärteten Hintergreifungsbereich an die aus Kunststoff angeformten Aufhängehalterung.

In Weiterbildung der Erfindung ist das metallische Element ein Drahtstück, welches im Hintergreifungsbereich des Auges einrastbar ist. Aufgrund dieser Ausbildung wird erreicht, dass durch die Formung der Durchgangsöffnung, und hier insbesondere des Hintergreifungsbereichs, bei leichter Montage ein Drahtstück einfach gegen den Rand der Öffnung eingedrückt werden kann, um auf diese Weise den Hintergreifungsbereich des Auges auszuhärten. Dabei ist in vorteilhafter Weise das Drahtstück vorzugsweise aus Federstahldraht ausgebildet, also entspricht der gleichen Härte, wie der des Federhakens, der ebenfalls aus Federstahldraht gebogen ist. Hierdurch wird der Materialabrieb des Drahtstücks verringert. Das Federstahldrahtstück ist dabei in einer in der Öffnungswand eingeformten Ausnehmung angeordnet. Hierbei weist die Ausnehmung zur selbsttätigen Halterung des Federstahldrahtstückes stegförmige Wandbereiche auf, die an ihren offenen Enden einen Hinterschnitt aufweisen. Hierdurch umgreifen die Wandbereiche das Drahtstück teilweise in einem Umfangsabschnitt und halten es in der Ausnehmung. Die stegförmigen Wandbereiche sind gegenüber liegend versetzt zueinander angeordnet. Hierdurch wird während des Herstellungsprozesses eine einfache Entformung im Spritzgusswerkzeug in axialer Richtung bereitgestellt.

Die Durchgangsöffnung selbst weist im Wesentlichen eine rechteckförmige Öffnung auf, wobei der obere Öffnungsrand dachförmig ausgebildet ist. Entsprechend gebogen ist auch das Drahtstück als Winkelstück ausgebildet, und im oberen dachförmig ausgebildeten Öffnungsrand eingefasst. Aufgrund der Dachform wird erreicht, dass eine Zentrierung des Federhakens im Scheitelbereich erfolgt.

In Weiterbildung der Erfindung ist im Scheitelbereich des oberen Öffnungsrandes eine Einformung für den Federhaken vorgesehen. Diese Einformung ist insbesondere dazu bestimmt, dass, wenn beispielsweise ein Drahtstück nicht eingebunden ist, der Federhaken einen sicheren Halt im Scheitelbereich des oberen Öffnungsrandes einnimmt. Das bedeutet, dass das Drahtstück optional eingesetzt oder weggelassen werden kann. Um dem Bereich um die Durchgangsöffnung die hinreichende Stabilität zu geben, aber auch um der Einbindung des metallischen Elementes den hinreichenden Halt im oberen Öffnungsrand zu verleihen, wird vorgeschlagen, dass um den Öffnungsrand der Durchgangsöffnung eine Materialaufdickung vorgesehen ist.

Ein Ausführungsbeispiel der Erfindung ist in den Zeichnungen rein schematisch dargestellt und wird nachfolgend näher beschrieben. Es zeigen:
- Figur 1:: eine Waschmaschine;
- Figur 1a:: eine teilweise geschnittene perspektivische Darstellung der Einbindung eines Laugenbehälters in einem Maschinengehäuse mittels Federn;
- Figur 2:: eine Seitenansicht einer an einen Kunststofflaugenbehälter angeformten Aufhängehalterung;
- Figur 3:: eine geschnittene Seitenansicht der Halterung, gemäß der Figur 2;
- Figur 4:: eine perspektivische Darstellung der Durchgangsöffnung ohne metallisches Element;
- Figur 5:: eine weitere perspektivische Darstellung gemäß der Figur 4 mit eingebundenem metallischem Element;
- Figur 6:: eine weitere perspektivische Darstellung der Durchgangsöffnung mit Einbindung eines Federhakens und
- Figur 7:: eine weitere perspektivische Darstellung der Durchgangsöffnung ebenfalls mit Einbindung eines Federhakens, ohne Einbindung eines metallischen Elementes.

Die Figur 1 zeigt eine Waschmaschine 20 in einer Schnittdarstellung. Hierbei ist innerhalb des Gehäuses 1 ein Aggregat 2 angeordnete, welches einen Laugenbehälter 3 und eine darin rotierbar angeordnete Waschtrommel 19 umfasst.

Die Figur 1 a zeigt in einer perspektivischen Detailansicht ein Maschinengehäuse 1 einer Waschmaschine, in dem das Aggregat 2 mit dem Laugenbehälter 3 schwingbeweglich angeordnet ist. An dem Laugenbehälter 3 sind Aufhängehalterungen 4 mit einer Öffnung 5 für die Befestigung von Federn 6 vorgesehen, die wiederum zur schwingbeweglichen Halterung des Aggregates 2 am Maschinengehäuse 1 befestigt sind. Hierbei ist das Federende als Haken 8 gebogen, der durch die Öffnung 5 ragt und somit in der Aufhängehalterung 4 eingehakt ist.

Die besondere Ausgestaltung insbesondere der Aufhängehalterungen 4 ist in den Figuren 2 bis 5 näher dargestellt. Die Ausgestaltung der Durchgangsöffnung 5 ist in Fig. 2 dargestellt. Hierbei hat die Öffnung 5 eine im wesentlichen rechteckige Form, wobei um den Öffnungsrand 15 eine Materialaufdickung 18 vorgesehen ist. Im oberen Bereich des Öffnungsrandes 15 ist eine mit dem Verlauf der Ebene der Aufhängehalterung 4 verlaufende Ausnehmung 12 angeordnet. Wie die Ausnehmung als solches im Öffnungsrand 15 ausgebildet ist, ist deutlicher in den Figuren 2, 3 und 4 zu erkennen. Dabei weist die Ausnehmung 12 stegförmige Wandbereiche 13 auf, die sich mit der Ebene der Öffnung zur Mitte der Öffnung hin erstrecken. An ihrem äußeren Ende besitzen die stegförmigen Wandbereiche 13 einen Hinterschnitt 13a, wodurch die Ausnehmung 12 zumindest teilweise verengt wird. Wie aus der Figur 4 deutlich zu erkennen ist, sind die stegförmigen Wandbereiche 13 gegenüber liegend versetzt zueinander angeordnet.

In Figur 5 ist die Durchgangsöffnung 5 einer Aufhängehalterung 4 mit eingelegtem metallischen Element in Form eines Drahtstücks 10 dargestellt. Hierbei wird das Drahtstück 10 durch den Hinterschnitt 13a zumindest teilweise formschlüssig umschlossen. Somit ist das Drahtstück 10 hierbei im Hintergreifungsbereich 7 der Öffnung 5 bzw. in der in dem Öffnungsrand 15 eingeformten Ausnehmung 12 einrastbar einzulegen. Der Hinterschnitt 13a der stegförmigen Wandbereiche 13 hält das eingerastete Drahtstück 10 in der Ausnehmung 12, wodurch es unverlierbar am oberen Rand 11 der Öffnung 5 verbleibt. Das Drahtstück 10 ist vorzugsweise aus Federstahldraht gebildet, da Federstahl einen geringen Verschleiß bei Reibeinwirkung hat.

In Zusammenschau, insbesondere der Figuren 6 und 7 ist zu erkennen, dass das Auge 5 im wesentlichen rechteckförmig ausgebildet ist, wobei der obere Öffnungsrand 15 dachförmig ausgebildet ist. Wie aus der Figur 5 und der Figur 6 zu erkennen ist, ist das Drahtstück 10 der Dachform angepasst und als Winkelstück mit einem Scheitel 9 gebogen und im oberen dachförmig ausgebildeten Öffnungsrand 15 eingefasst. Im Scheitelbereich 16 des oberen Öffnungsrandes 15 ist eine Einformung 17 für den Federhaken 8 vorgesehen. Wie es weiter in Figur 6 dargestellt ist, ragt das Federende, hier als Federhaken 8 gebogen, durch die Durchgangsöffnung 5 und liegt an der Oberfläche des Drahtstücks 10 an. Da der Federhaken 8 nicht direkt mit dem Kunststoff in Verbindung tritt, kann dieser auch nicht in das Material des Kunststoffs durch Druck und Reibwirkung eindringen. Die Haltbarkeit der Aufhängehalterung 4 wird erheblich verbessert.

Falls bei leichteren Aggregaten die Haltbarkeit der Aufhängehalterung bzw. des Öffnungsrandes 15 ausreichend ist, kann auf das eingerastete Drahtstück verzichtet werden (Fig. 7). In diesem Fall wird der Federhaken 8 in die Einformung 17 eingelegt, wodurch er gegen tangentiale Verschiebungen gegenüber dem Laugenbehälter 3 gesichert ist.

Wie aus den Figuren 2, 6 und 7 zu erkennen ist, ist um den Öffnungsrand 15 des Auges 5 eine Materialaufdickung 18 vorgesehen. Am Laugenbehälter 3 sind an beiden Seiten Federeinhängepunkte 4 zur Einhängung des Aggregates 2 in das Waschmaschinengehäuse 1 über Zugfedern angeformt. Entsprechende Punkte 4 finden sich auch an der Laugenbehälterkappe. Üblicherweise wird bei der Montage des Aggregates 2 der Laugenbehälter 3 direkt in die Federhaken 8 eingehängt. Daraus folgt, dass beim Schleuderprozess eine Relativbewegung zwischen Federhaken 8 und Laugenbehälterauge 5 stattfindet, die mit Verschleiß des Einhängepunktes 4 im Laugenbehälter 3 verbunden ist. Eine Umgestaltung des Einhängepunktes 4, wie dargestellt, bietet die Möglichkeit den Verschleiß bei Relativbewegungen zwischen Federstahl und Federstahl sehr gering zu halten.

## Patentansprüche

1. Waschmaschine mit einem gegenüber dem Maschinengehäuse (1) schwingbeweglichen Waschaggregat (2), umfassend neben einer Waschtrommel auch einen die Waschtrommel umgebenden Laugenbehälter (3) aus Kunststoff an dem Aufhängehalterungen (4) aus kunststoff mit Durchgangsöffnungen (5) für Federn (6) angeformt sind, die wiederum zur schwingbeweglichen Halterung des Aggregates (2) am Maschinengehäuse (1) befestigt sind,
**dadurch gekennzeichnet,**
**dass** im Hintergreifungsbereich (7) der Durchgangsöffnung (5) in der an dem Laugenbehälter (3) angeformten Halterung (4) für einen Federhaken (8) ein metallisches Element (10) eingebunden ist, wobei das metallische Element (10) ein Drahtstück umfasst, welches im Hintergreifungsbereich (7) der Durchgangsöffnung (5) einrastbar ist.

2. Waschmaschine nach Anspruch 1,
**dadurch gekennzeichnet,**
**dass** das Drahtstück (10) vorzugsweise aus Federstahldraht gebildet ist und in einer im Öffnungsrand (15) der Durchgangsöffnung (5) eingeformten Ausnehmung (12) angeordnet ist.

3. Waschmaschine nach Anspruch 2,
**dadurch gekennzeichnet,**
**dass** die Ausnehmung (12) stegförmige Wandbereiche (13) aufweist, die einen Hinterschnitt (13a) aufweisen und das Drahtstück (10) teilweise umgreifen.

4. Waschmaschine nach Anspruch 3,
**dadurch gekennzeichnet,**
**dass** die stegförmigen Wandbereiche (13) gegenüberliegend versetzt zueinander angeordnet sind.

5. Waschmaschine nach den Ansprüchen 1 bis 4,
**dadurch gekennzeichnet,**
**dass** die Durchgangsöffnung (5) im Wesentlichen eine rechteckförmige Öffnung aufweist, wobei der obere Öffnungsrand (15) dachförmig ausgebildet ist.

6. Waschmaschine nach Anspruch 5,
**dadurch gekennzeichnet,**
**dass** das Drahtstück (10) als Winkelstück gebogen ist, und im oberen dachförmig ausgebildeten Öffnungsrand (15) eingefasst ist.

7. Waschmaschine nach Anspruch 6,
**dadurch gekennzeichnet,**
**dass** im Scheitelbereich (16) des oberen Öffnungsrandes (15) eine Einformung (17) für den Federhaken vorgesehen ist.

8. Waschmaschine nach den Ansprüchen 1 bis 7,
**dadurch gekennzeichnet,**
**dass** um den Öffnungsrand (15) der Durchgangsöffnung (5) eine Materialaufdickung (18) vorgesehen ist.

## Claims

1. Washing machine with a washing unit (2) that is oscillatory relative to the machine housing (1), the said washing unit comprising, apart from a washing drum, a liquid container (3) made of plastics material that surrounds the said washing drum, suspension holders (4) made of plastics materials being integrally formed on the said liquid container and including holes (5) for springs (6), the said springs being secured in their turn on the machine housing (1) for the oscillatory mounting of the unit (2), **characterised in that** a metal element (10) is provided for a spring hook (8) in the engagement region (7) of the hole (5) in the holder (4) that is integrally formed on the liquid container (3), wherein the metal element (10) comprises a wire piece, which is lockable in the engagement region (7) of the hole (5).

2. Washing machine according to claim 1, **characterised in that** the wire piece (10) is preferably formed from spring steel wire and is disposed in a recess (12) that is formed in the opening edge (15) of the hole (5).

3. Washing machine according to claim 2, **characterised in that** the recess (12) includes bar-shaped wall regions (13), which include an undercut (13a) and partially encompass the wire piece (10).

4. Washing machine according to claim 3, **characterised in that** the bar-shaped wall regions (13) are disposed opposite each other and offset from each other.

5. Washing machine according to claims 1 to 4, **characterised in that** the hole (5) includes a substantially rectangular opening, wherein the upper opening edge (15) is roof-shaped.

6. Washing machine according to claim 5, **characterised in that** the wire piece (10) is curved in the form of an elbow, and is set in the upper roof-shaped opening edge (15).

7. Washing machine according to claim 6, **characterised in that** a moulding (17) for the spring hook is provided in the apex region (16) of the upper opening edge (15).

8. Washing machine according to claims 1 to 7, **characterised in that** a material thickening (18) is provided around the opening edge (15) of the hole (5).

## Revendications

1. Lave-linge doté d'un groupe de lavage (2) oscillant par rapport au bâti de la machine (1), comprenant, outre un tambour de lavage, également une cuve de lessive (3) en matière plastique entourant le tambour de lavage, sur laquelle sont ménagés des supports de suspension (4) en matière plastique dotés d'ouvertures (5) pour des ressorts (6) qui sont fixés par l'autre extrémité au bâti de la machine (2) afin de maintenir le groupe (2) tout en lui permettant d'effectuer un mouvement oscillant, **caractérisé en ce que** dans la zone de prise arrière (7) de l'ouverture (5) dans le support (4) prévu sur la cuve de lessive (3), est inséré un élément en métal (10) pour recevoir un mousqueton (8), ledit élément en métal (10) étant un morceau de fil métallique pouvant être enclenché dans la zone de prise arrière (7) de l'ouverture (5).

2. Lave-linge selon la revendication 1, **caractérisé en ce que** le morceau de fil métallique (10) est de préférence constitué de fil d'acier à ressort et logé dans un évidement (12) qui est ménagé dans le bord (15) de l'ouverture (5).

3. Lave-linge selon la revendication 2, **caractérisé en ce que** l'évidement (12) comporte des zones de paroi (13) en forme d'aile qui présentent une contre-dépouille (13a) et entourent en partie le morceau de fil métallique (10).

4. Lave-linge selon la revendication 3, **caractérisé en ce que** les zones de paroi (13) en forme d'aile sont disposées face à face en étant décalées l'une par rapport à l'autre.

5. Lave-linge selon les revendications 1 à 4, **caractérisé en ce que** l'ouverture (5) a une forme essentiellement rectangulaire, le bord supérieur (15) étant réalisé en forme de toit.

6. Lave-linge selon la revendication 5, **caractérisé en ce que** le morceau de fil métallique (10) est plié en forme de pièce coudée et est encastré dans le bord supérieur (15) de l'ouverture en forme de toit.

7. Lave-linge selon la revendication 6, **caractérisé en ce que** dans la zone du sommet (16) du bord supérieur (15) de l'ouverture est prévue une encoche (17) pour recevoir le mousqueton.

8. Lave-linge selon les revendications 1 à 7, **caractérisé en ce qu'**une surépaisseur de matière (18) est prévue autour du bord (15) de l'ouverture (5).
